# FASCICULE DE BREVET EUROPEEN

(11) **EP 2 778 112 B1**
(45) Date de publication et mention de la délivrance du brevet: **30.12.2015**
(21) Numéro de dépôt: 14290062.0
(22) Date de dépôt: 12.03.2014
(51) Int. Cl.: B66F 9/18, B66F 17/00, B65D 19/38

(54) **Contenant destiné au maintien automatique d'une charge sur un chariot de manutention**
Behälter zum automatischen Halten einer Last auf einem Flurförderzug
Container for automatically holding a load on an industrial truck

(30) Priorité: 12.03.2013 FR 1300552
(43) Date de publication de la demande: 17.09.2014
(73) Titulaire: Balea SA, 34270 Saint-Mathieu de Trèviers (FR)
(72) Inventeur: Cosmas, Vassili, 34270 Saint Mathieu de Trèviers (FR)
(74) Mandataire: Gosse, Michel

(56) Documents cités:
- CN-U- 202 575 890
- DE-U1- 8 704 565
- FR-A1- 2 215 358
- GB-A- 1 406 036
- US-A1- 2010 147 198

## Description

### DOMAINE DE L'INVENTION

La présente invention concerne un dispositif sous la forme d'un contenant destiné au maintien automatique d'une charge sur un chariot de manutention dans le but d'empêcher son déplacement et sa chute lors de sa manutention.

### EXPOSE DE L'ARRIERE PLAN TECHNOLOGIQUE

Dans la logistique et l'industrie des charges doivent être soulevées et déplacées au moyen de chariots de manutention pourvus :
- de fourches, ou plateformes, destinées à passer sous la charge en vue de la soulever ;
- d'un tablier contre lequel ladite charge s'appuie lors de sa manutention.

Lesdites charges sont généralement positionnées sans le moindre moyen de maintien avec pour conséquences des déplacements, voire des chutes, occasionnés par des vibrations ou des chocs lors de leur transfert.

Les conséquences sont de deux ordres :
- matérielles : détérioration de la marchandise ;
- humaines : blessures plus ou moins handicapantes voire décès.

La technique antérieure ne semble pas proposer de moyen simple, efficace et sûr apte à maintenir temporairement et automatiquement une charge pendant sa manutention mécanisée.

Un dispositif selon le préambule de la revendication 1 est divulgué dans la demande de brevet d'invention FR 2 215 358 A1.

### RESUME DE L'INVENTION

Afin d'éliminer les inconvénients susmentionnés, l'invention vise à proposer un dispositif simple, efficace et sûr apte à maintenir automatiquement une charge sur un chariot de manutention et à en indiquer l'information à l'opérateur sans qu'il n'intervienne manuellement.

L'invention se présente sous la forme d'un contenant destiné à contenir un ou plusieurs produits à manutentionner.

Ledit contenant, pour répondre à ces exigences, est équipé :
- d'au moins une attache magnétique disposée et conçue pour entrer en contact avec une partie métallique des fourches ou de la plateforme ou du tablier et pour assurer le maintien du contenant sur le chariot lors de sa manipulation ;
- d'au moins un contacteur disposé et conçu pour être en contact avec le sol lorsque le contenant repose lui-même sur le sol et pour activer automatiquement l'attache magnétique (21) dès que le contenant n'est plus en contact avec le sol et la désactiver automatiquement lorsque ledit contenant repose à nouveau sur le sol.

Selon la réalisation préférée de l'invention, les attaches magnétiques sont au nombre de trois :
- deux d'entre elles, solidaires du fond du contenant, sont disposées et conçues pour entrer en contact, chacune, avec une partie métallique de chaque fourche ;
- la troisième, solidaire de la paroi arrière du contenant, est disposée et conçue pour entrer en contact avec une partie métallique du tablier.

Grâce à ces 3 points d'attache, la charge est bien maintenu par le chariot de manutention et l'opérateur est prévenu de l'activation ou non des attaches magnétiques.

L'invention s'applique à tout type de contenant : chariot de picking / préparation de commande, bac, caisse, etc.

### PRESENTATION DES FIGURES

Les caractéristiques et les avantages de l'invention vont apparaître plus clairement à la lecture de la description détaillée qui suit d'au moins un mode de réalisation préféré de celle-ci donné à titre d'exemple non limitatif et représenté aux dessins annexés.

Sur ces dessins :
- la figure 1 représente, en perspective, le dispositif selon l'invention positionné sur un chariot de manutention à fourches ;
- la figure 2 représente, en élévation de profil, l'ensemble de la figure 1
- la figure 3 représente, en perspective, une attache magnétique.

### DESCRIPTION DETAILLEE DE L'INVENTION

Le dispositif représenté aux figures est destiné au maintien automatique d'une charge sur un chariot de manutention (1) dans le but d'empêcher son déplacement et sa chute lors de sa manutention ; ledit chariot (1) étant pourvu d'un élément (11), notamment des fourches ou une plateforme, destiné à passer sous la charge en vue de la soulever et d'un tablier (12) contre lequel ladite charge s'appuie lors de sa manutention.

Le dispositif, selon l'invention, est constitué d'un contenant (2), destiné à contenir un ou plusieurs produits à manutentionner et équipé :
- d'au moins une attache magnétique (21) disposée et conçue pour entrer en contact avec une partie métallique des fourches ou de la plateforme (11) ou du tablier (12) et pour assurer le maintien du contenant (2) sur le chariot (1) lors de sa manipulation ;
- d'au moins un contacteur (22) disposé et conçu pour être en contact avec le sol lorsque le contenant (2) repose lui-même sur le sol et pour activer automatiquement l'attache magnétique (21) dès que le contenant (2) n'est plus en contact avec le sol et la désactiver automatiquement lorsque ledit contenant repose à nouveau sur le sol. Dans le cas de l'utilisation d'un chariot de manutention à fourches, les attaches magnétiques (21) peuvent être au nombre de trois :

- deux d'entre elles (211), solidaires du fond du contenant (2), sont disposées et conçues pour entrer en contact, chacune, avec une partie métallique de chaque fourche (11) ;
- la troisième (212), solidaire de la paroi arrière du contenant (2), est disposée et conçue pour entrer en contact avec une partie métallique du tablier (12).

Dans des réalisations possibles de l'invention :
- chaque attache magnétique (21) est composée d'un électro-aimant (213) maintenu par une membrane souple (214) agissant à la manière d'un amortisseur et reliée à un support rigide (215) conçu pour être fixé au contenant (2 ;
- le contenant (2) comporte un dispositif lumineux (23), comme par exemple un voyant rouge et un voyant vert, visible par l'opérateur, indiquant, à tout moment, l'état d'activation ou de non activation des attaches magnétiques (21) ;
- l'alimentation électrique du dispositif peut être assurée par la batterie du chariot de manutention.

Le chariot comporte une poignée (13) et des roues (14).

Bien entendu, l'homme de métier sera apte à réaliser l'invention telle que décrite et représentée en appliquant et en adaptant des moyens connus sans qu'il soit nécessaire de les décrire ou de les représenter.

Il pourra également prévoir d'autres variantes sans pour cela sortir du cadre de l'invention tel que déterminé par la teneur des revendications.

## Revendications

1. Dispositif sous la forme d'un contenant (2) destiné au maintien automatique d'une charge sur un chariot de manutention (1) dans le but d'empêcher son déplacement et sa chute lors de sa manutention ;
ladite charge étant constituée de un ou plusieurs produits à manutentionner placés dans le contenant (2) ;
ledit chariot (1) étant pourvu d'un élément (11), constitué soit de fourches ou soit d'une plateforme, destiné à passer sous la charge en vue de la soulever et d'un tablier (12) contre lequel ladite charge s'appuie lors de sa manutention ;
**caractérisé en ce que** le contenant (2) est équipé :
- d'au moins une attache magnétique (21) disposée et conçue pour entrer en contact avec une partie métallique de l'élément (11) ou du tablier (12) et pour assurer le maintien du contenant (2) sur le chariot (1) lors de sa manipulation ;
- d'au moins un contacteur (22) disposé et conçu pour être en contact avec le sol lorsque le contenant (2) repose lui-même sur le sol et pour activer automatiquement l'attache magnétique (21) dès que le contenant (2) n'est plus en contact avec le sol et la désactiver automatiquement lorsque ledit contenant repose à nouveau sur le sol.

2. Dispositif, selon la revendication 1, **caractérisé en ce que** les attaches magnétiques (21) sont, lorsque l'élément (11) est constitué de fourches, au nombre de trois :
- deux d'entre elles (211), solidaires du fond du contenant (2), sont disposées et conçues pour entrer en contact, chacune, avec une partie métallique de chaque fourche (11) ;
- la troisième (212), solidaire de la paroi arrière du contenant (2), est disposée et conçue pour entrer en contact avec une partie métallique du tablier (12).

3. Dispositif, selon la revendication 1 ou 2, **caractérisé en ce que** chaque attache magnétique (21) est composée d'un électro-aimant (213) maintenu par une membrane souple (214) reliée à un support rigide (215) conçu pour être fixé au contenant (2).

4. Dispositif, selon la revendication 1, **caractérisé en ce que** le contenant (2) comporte un dispositif lumineux (23), visible par l'opérateur, indiquant, à tout moment, l'état d'activation ou de non activation des attaches magnétiques (21).

## Patentansprüche

1. Vorrichtung in Form eines Behälters (2), der zur automatischen Beibehaltung einer Last auf einem Flurförderzeug (1) bestimmt ist, mit dem Ziel, deren Bewegung und Absturz bei deren Beförderung zu verhindern;
wobei sich die besagte Last aus einem oder mehreren zu befördernden Produkten zusammensetzt, die in den Behälter (2) eingesetzt werden;
wobei das besagte Flurförderzeug (1) mit einem Element (11) versehen ist, das entweder aus Gabeln oder aus einer Plattform besteht, und dazu bestimmt ist, unter die Last geführt zu werden, um sie anzuheben, und aus einer Schürze (12), an der sich die besagte Last bei ihrer Beförderung anlegt;
**dadurch gekennzeichnet, dass** der Behälter (2) folgendermaßen ausgestattet ist:
- mit zumindest einer Magnethalterung (21), die angeordnet und gestaltet ist, um mit einem metallischen Abschnitt des Elements (11) oder der Schürze (12) in Kontakt zu treten, und um dafür zu sorgen, dass der Behälter (2) während seiner Beförderung auf dem Flurförderzeug (1) gehalten wird;
- mit zumindest einem Kontaktgeber (22), der angeordnet und gestaltet ist, um mit dem Boden in Kontakt zu treten, wenn der Behälter (2) selbst auf dem Boden aufliegt und um die Magnethalterung (21) automatisch zu aktivieren, sobald der Behälter (2) nicht mehr mit dem Boden in Kontakt steht und um sie automatisch zu deaktivieren, wenn der besagte Behälter erneut auf dem Boden aufliegt.

2. Vorrichtung nach Anspruch 1, **dadurch gekennzeichnet, dass** die Magnethalterungen (21), wenn das Element (11) aus Gabeln besteht, drei an der Zahl sind:
- davon zwei (211), die fest mit dem Boden des Behälters (2) verbunden sind, sind angeordnet und gestaltet, um jeweils mit einem metallischen Abschnitt einer jeden Gabel (11) in Kontakt zu treten;
- die dritte (212), die fest mit der Rückwand des Behälters (2) verbunden ist, ist angeordnet und gestaltet, um mit einem metallischen Abschnitt der Schürze (12) in Kontakt zu treten.

3. Vorrichtung nach Anspruch 1 oder 2, **dadurch gekennzeichnet, dass** jede Magnethalterung (21) aus einem Elektromagneten (213) besteht, der durch eine flexible Membran (214) festgehalten wird, die mit einem steifen Halter (215) verbunden ist, der gestaltet ist, um am Behälter (2) befestigt zu werden.

4. Vorrichtung nach Anspruch 1, **dadurch gekennzeichnet, dass** der Behälter (2) eine Leuchteinrichtung (23) umfasst, die der Bediener sehen kann, und die zu jeder Zeit den Zustand der Aktivierung oder der Nicht-Aktivierung der Magnethalterungen (21) anzeigt.

## Claims

1. Device in the form of a container (2) intended for the automatic holding of a load on a handling truck (1) for the purpose of preventing it from moving and falling during handling thereof;
said load consisting of one or more products to be handled placed in the container 2);
said truck (1) being provided with an element (11) consisting of either forks or a platform, intended to pass under the load with a view to raising it, and an apron (12) against which said load bears during handling thereof;
**characterised in that** the container (2) is equipped with:
- at least one magnetic fastener (21) disposed and designed so as to come into contact with a metal part of the element (11) or of the apron (12) in order to ensure that the container (2) is held on the truck (1) during handling thereof;
- at least one contactor (22) disposed and designed so as to be in contact with the ground when the container (2) is itself resting on the ground and in order to automatically activate the magnetic fastener (21) as soon as the container (2) is no longer in contact with the ground and to deactivate it automatically when said container is once again resting on the ground.

2. Device according to claim 1, **characterised in that** the magnetic fasteners (21) are, when the element (11) consists of forks, three in number:
- two of them (211), secured to the bottom of the container (2), are disposed and designed so as each come into contact with a metal part of each fork (11);
- the third (212), secured to the rear wall of the container (2), is disposed and designed so as to come into contact with a metal part of the apron (12).

3. Device according to claim 1 or 2, **characterised in that** each magnetic fastener (21) is composed of an electromagnet (213) held by a flexible membrane (214) connected to a rigid support (215) designed so as to be fixed to the container (2).

4. Device according to claim 1, **characterised in that** the container (2) comprises a luminous device (23), visible to the operator, indicating at any moment the state of activation or non-activation of the magnetic fasteners (21).
